# EUROPÄISCHE PATENTSCHRIFT

(11) **EP 3 088 639 B1**
(45) Veröffentlichungstag und Bekanntmachung des Hinweises auf die Patenterteilung: **05.12.2018**
(21) Anmeldenummer: 16160584.5
(22) Anmeldetag: 16.03.2016
(51) Int. Cl.: E05B 17/06, E05D 11/00

(54) **VORRICHTUNG ZUM AUSRICHTEN VON EINANDER GEGENÜBERSTEHEND ANZUORDNENDEN BESCHLAGTEILEN**
DEVICE FOR ALIGNING FITTING PARTS OPPOSITE FROM EACH OTHER
DISPOSITIF DESTINE A ALIGNER DES PARTIES DE FERRURE A DISPOSER EN REGARD L'UNE DE L'AUTRE

(30) Priorität: 16.04.2015 DE 102015206876
(43) Veröffentlichungstag der Anmeldung: 02.11.2016
(73) Patentinhaber: Aug. Winkhaus GmbH & Co. KG, 48291 Telgte (DE)
(72) Erfinder: Niehues, Stefan, 48231 Warendorf (DE)

(56) Entgegenhaltungen:
- DE-U- 1 758 014
- DE-U1- 8 318 887
- DE-U1- 8 535 537
- DE-U1- 8 908 450
- FR-A3- 2 781 396
- US-A- 4 686 769

## Beschreibung

Die Erfindung betrifft eine Vorrichtung zum Ausrichten von einander gegenüberstehend anzuordnen Beschlagteilen eines Treibstangenbeschlages auf einem Flügel und einem Rahmen eines Fensters, einer Fenstertür oder dergleichen, bei dem der Flügel von einer von dem Rahmen getrennten Offenstellung in eine im Rahmen liegende Schließstellung bewegbar ist, mit einer an einem der Beschlagteile anlenkbaren und die Position des anderen der Beschlagteile markierenden Positionierhilfe, wobei die Positionierhilfe Befestigungsmittel zur lösbaren Verbindung mit einem ersten Beschlagteil in Offenstellung des Flügels und eine die Position des zweiten, gegenüberliegend anzuordnenden Beschlagteils kennzeichnende Maßkante in Schließstellung des Flügels hat.

Aus der DE 83 18 887 U1 ist eine Anschlaglehre als Montagehilfe für den Einbau von Beschlagteilen an Fenstern bekannt geworden. Die Anschlaglehre hat Ausrichtelemente mit selbsttätigen Halteklammern für die Beschlagleiste.

Aus der DE 89 08 450 U1 ist eine Vorrichtung zur Montage von Beschlagteilen bekannt geworden. Die Vorrichtung hat eine Halteeinheit mit Stützungsfedern und mit Klemmungsfedern.

Eine Lehre zum Montieren von Verriegelungsbeschlaggarnituren von Schiebetüren ist aus der EP 1 837 464 A2 bekannt. Diese Lehre hat ein erstes Ende zum Anlegen an einem Schließzapfen und ein zweites Ende zum Anlegen an einem Schließblech und wird beim von dem Rahmen entfernten Flügel eingesetzt. Das Ansetzen der Lehre bei geöffnetem Flügel kann durch unbeabsichtigtes geneigtes Ansetzen zu Ungenauigkeiten führen.

Eine Lehrvorrichtung zum Anschlagen eines verdeckt liegenden Treibstangenbeschlages ist beispielsweise aus der DE 1 559 742 A bekannt. Diese Lehrvorrichtung hat eine Bohrlehre mit festen Abstandsmaßen und ist sehr aufwändig in der Handhabung.

Der Erfindung liegt das Problem zugrunde, eine Vorrichtung der eingangs genannten Art so weiter zu bilden, dass sie besonders einfach zu handhaben ist und eine hohe Genauigkeit der Positionierung ermöglicht.

Dieses Problem wird erfindungsgemäß dadurch gelöst, dass die Maßkante auf einem von dem Befestigungsmittel abgewinkelten Steg angeordnet ist.

Durch diese Gestaltung wird die Positionierhilfe in Offenstellung an dem ersten Beschlagteil angelegt und markiert in Schließstellung die Position des zweiten Beschlagteils. Damit wird ein versehentlich gekipptes Anlegen der Positionierhilfe verhindert, so dass die Positionierung des zweiten Beschlagteils mit einer hohen Genauigkeit erfolgt. Zudem ist die Positionierhilfe sehr einfach mittels der lösbaren Verbindung an dem ersten Beschlagteil zu befestigen und damit besonders einfach zu handhaben.

Die Positionierhilfe gestaltet sich konstruktiv besonders einfach, weil die Maßkante auf einem von dem Befestigungsmittel abgewinkelten Steg angeordnet ist. Hierdurch ist die Maßkante bei in Schließstellung befindlichem Flügel zugänglich, so dass eine Markierung auf dem Flügel oder dem Rahmen angebracht werden kann. Anhand der Markierung lässt sich nach dem Öffnen des Flügels das zweite Beschlagteil montieren.

Die Positionierhilfe lässt sich gemäß einer vorteilhaften Weiterbildung der Erfindung einfach in Offenstellung des Flügels an dem einen Beschlagteil befestigen, wenn die Befestigungsmittel Klemmbacken oder Rasthaken zur Verbindung mit dem ersten Beschlagteil aufweisen. Die Positionierhilfe wird damit gehalten bis der Flügel in Schließstellung gegen den Rahmen gedrückt wird und die Position des zweiten, gegenüberliegenden Beschlagteils kennzeichnet.

Bei Verschlüssen des Treibstangenbeschlages hat eines der Beschlagteile einen Schließzapfen, welcher gegenüber einem gegenüberliegend anzuordnenden, als Schließblech ausgebildeten Beschlagteil ausgerichtet werden muss. Bei solchen Beschlagteilen lässt sich die Positionierhilfe gemäß einer anderen vorteilhaften Weiterbildung der Erfindung einfach befestigen, wenn die Befestigungsmittel gabelförmig zur Umgreifung eines Schließzapfens eines Verschlusses des Treibstangenbeschlages ausgebildet sind. Diese Gestaltung führt zu einer starken Vereinfachung der Montage des Treibstangenbeschlages, da zunächst Beschlagteile mit einer große Abmessungen aufweisenden Treibstange meist am Flügel montiert werden können. Anschließend werden die verhältnismäßig kleinen, meist am Rahmen zu montierenden als Schließblech ausgebildeten Beschlagteile mittels der Positionierhilfe ausgerichtet. Diese Schließbleche lassen sich besonders einfach handhaben.

Die Befestigungsmittel gestalten sich gemäß einer anderen vorteilhaften Weiterbildung der Erfindung konstruktiv besonders einfach, wenn die gabelförmig gestalteten Befestigungsmittel nach innen weisende Nasen als Rasthaken aufweisen.

Die Erzeugung einer Markierung zur Festlegung des zweiten Beschlagteils bei in Schließstellung befindlichem Flügel gestaltet sich gemäß einer anderen vorteilhaften Weiterbildung der Erfindung besonders einfach, wenn der die Maßkante aufweisende Steg einen Flügelüberschlag des Flügels überragende Abmessungen aufweist. Durch diese Gestaltung lässt sich der Steg zwischen dem Flügel und dem Rahmen hindurchführen und überragt in Schließstellung den Flügelüberschlag. Damit kann entlang der Maßkante auf dem Fenster eine Markierung angebracht werden, die die Position des zweiten Beschlagteils festlegt.

Häufig lässt sich das zweite Beschlagteil kraftschlüssig und längsverschieblich in Nuten des Fensters vormontieren. Solche Beschlagteile lassen sich gemäß einer anderen vorteilhaften Weiterbildung der Erfindung besonders einfach montieren, wenn die Maßkante in eine Auflaufkante zur Ausrichtung des zweiten Beschlagteils übergeht. Durch diese Gestaltung lässt sich die Positionierhilfe dazu verwenden, das zweite Beschlagteil gegenüber dem ersten Beschlagteil in die vorgesehene Position zu verschieben. Damit ist diese Gestaltung der Positionierhilfe meist bei als Schließblechen ausgebildeten zweiten Beschlagteilen besonders vorteilhaft.

Mit einer einzigen Positionierhilfe lassen sich gemäß einer anderen vorteilhaften Weiterbildung der Erfindung eine große Anzahl an Beschlagteilen ausrichten, wenn die Positionierhilfe spiegelbildlich für rechts- und linksanschlagende Flügel gestaltet ist. Vorzugsweise weist die Positionierhilfe hierbei zwei Maßkanten auf.

Zur Vereinfachung der Handhabung der Positionierhilfe trägt es gemäß einer anderen vorteilhaften Weiterbildung der Erfindung bei, wenn die Positionierhilfe an der Maßkante Markierungen aufweist.

Die Positionierhilfe ist gemäß einer anderen vorteilhaften Weiterbildung der Erfindung zuverlässig in ihrer vorgesehenen Lage gehalten, wenn die Positionierhilfe eine Anschlagkante zur Abstützung an einem Flügelüberschlag des Flügels hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: ein Fenster mit einem Teil einer Positionierhilfe,
- Fig.2: perspektivisch einen Verschluss des Fensters aus Figur 1 mit der Positionierhilfe,
- Fig.3: perspektivisch die Positionierhilfe aus Figur 2 in einer stark vergrößerten Darstellung,
- Fig.4: perspektivisch den Verschluss des Fensters aus Figur 1 mit einer weiteren Ausführungsform der Positionierhilfe,
- Fig.5: perspektivisch die Positionierhilfe aus Figur 4 in einer stark vergrößerten Darstellung.

Figur 1 zeigt ein Fenster mit einem gegen einen Rahmen 1 schwenkbaren Flügel 2 und mit einem Treibstangenbeschlag 3 zur Verriegelung des Flügels 2 in dem Rahmen 1. Der Treibstangenbeschlag 3 hat eine von einer Handhabe 4 am Flügel 2 längsverschieblich geführte Treibstange 5 zur Ansteuerung von mehreren Verschlüssen 6. Der Flügel 2 hat einen Flügelüberschlag 7, mit dem er den inneren Rand des Rahmens 1 überdeckt. Weiterhin zeigt Figur 1 einen Teil einer Positionierhilfe 8 zum Ausrichten zweier in Figur 2 dargestellter Beschlagteile 9, 10 eines der Verschlüsse 6.

Figur 2 zeigt perspektivisch einen Rand des Flügels 2 mit den beiden Beschlagteilen 9, 10 des Verschlusses 6 aus Figur 1, einem weiteren Beschlagteil 11, welches als Eckumlenkung 12 ausgebildet ist und mit der Positionierhilfe 8. Ein erstes Beschlagteil 9 ist als Schließzapfen 13 und ein zweites Beschlagteil 10 als Schließblech 14 ausgebildet. Der Schließzapfen 13 ist auf der im Flügel 2 geführten Treibstange 5 befestigt. Das Schließblech 14 muss zur Herstellung des Verschlusses 6 dem Schließzapfen 13 gegenüberstehend in einer vorgesehenen Position auf dem Rahmen 1 befestigt werden. Hierfür ist auf dem Schließzapfen 13 die Positionierhilfe 8 befestigt. Die Positionierhilfe 8 hat Maßkanten 15, 16. Die Maßkanten 15, 16 sind auf abgewinkelten Stegen 17, 18 angeordnet. Die Stege 17, 18 haben eine den Flügelüberschlag 7 aus Figur 1 überragende Länge und sind daher im geschlossenen Zustand des Flügels 2 von außen zugänglich, so dass die Maßkanten 15, 16 abgezeichnet werden können. Die Positionierhilfe 8 hat eine Anschlagkante 19 zur Abstützung an dem Flügelüberschlag 7. Das Schließblech 14 ist in der in Figur 2 dargestellten Ansicht ausschließlich zur Verdeutlichung der Bauteile des Verschlusses 6 dargestellt. Dieses wird nach der Erzeugung der Markierung bei geöffneten Flügel 2 am Rahmen 1 befestigt.

Figur 3 zeigt perspektivisch die Positionierhilfe 8 aus Figur 1. Hierbei ist zu erkennen, dass die Positionierhilfe 8 Befestigungsmittel 20 hat, welche gabelförmig gestaltet sind und Rasthaken 21 zur Umgreifung des Schließzapfens 13 aufweisen. Weiterhin zeigt Figur 3, dass die Positionierhilfe 8 symmetrisch gestaltet ist und daher bei rechts- wie linksanschlagenden Flügeln 2 einsetzbar ist. Auf den Stegen 17, 18 sind nicht dargestellte, in der Stellung aus Figur 1 sichtbare Markierungen zur Kennzeichnung der Maßkanten 15, 16 angebracht.

Figur 4 zeigt eine Positionierhilfe 22 in einer weiteren Ausführungsform mit angrenzenden Bereichen des Verschlusses 6 aus Figur 1 und des Flügels 2. Die Positionierhilfe 22 hat wie die Ausführungsform aus den Figuren 2 und 3 Befestigungsmittel 23 zur Befestigung auf dem Schließzapfen 13 und die Position des Schließblechs 14 kennzeichnende Maßkanten 24, 25. Die Maßkanten 24, 25 bei dieser Ausführungsform gehen jedoch in Auflaufkanten 26, 27 zur Ausrichtung des Schließblechs 14 über. Bei der Montage des Schließblechs 14 wird zunächst bei geöffneten Flügel 2 die Positionierhilfe 22 auf dem Schließzapfen 13 befestigt und das Schließblech 14 mit dem Rahmen 1 kraftschlüssig und verschieblich verbunden. Anschließend wird der Flügel 2 gegen den Rahmen 1 gedrückt. Dabei wird das Schließblech 14 durch die jeweilige Auflauframpe 26 bis zur Maßkante 25 verschoben. Nach dem erneuten Öffnen des Flügels 2 ist das Schließblech 14 kraftschlüssig in der vorgesehenen Position am Rahmen 1 gehalten und kann mittels einer Verschraubung dauerhaft befestigt werden.

Figur 5 zeigt die Positionierhilfe 22 in einer vergrößerten perspektivischen Darstellung. Auch diese Positionierhilfe 11 ist gabelförmig zur Umgreifung des Schließzapfens 13 gestaltet und hat Rasthaken 28 zur Befestigung an dem Schließzapfen 13. Die Positionierhilfe 22 hat eine Anschlagkante 29 zur Abstützung an dem Flügelüberschlag 7 und ist symmetrisch für rechts- und linksanschlagende Flügel 2 gestaltet. Die Maßkanten 24, 25 weisen nicht dargestellte Markierungen zu ihrer Kennzeichnung auf.

Selbstverständlich können anstelle der als Bauteile von Verschlüssen 6 ausgebildeten Beschlagteilen 9, 10 beliebig andere Beschlagteile mit der entsprechend angepassten Positionierhilfe gegenüber anderen Beschlagteilen ausgerichtet werden. Solche Beschlagteile können beispielsweise als Flügelheber, als Sensor oder als motorischer Treibstangenantrieb ausgebildet sein.

## Patentansprüche

1. Vorrichtung zum Ausrichten von einander gegenüberstehend anzuordnen Beschlagteilen (9, 10) eines Treibstangenbeschlages (3) auf einem Flügel (2) und einem Rahmen (1) eines Fensters, einer Fenstertür oder dergleichen, bei dem der Flügel (2) von einer von dem Rahmen (1) getrennten Offenstellung in eine im Rahmen (1) liegende Schließstellung bewegbar ist, mit einer an einem der Beschlagteile (9, 10) anlenkbaren und die Position des anderen der Beschlagteile (10, 9) markierenden Positionierhilfe (8, 22), wobei die Positionierhilfe (8, 22) Befestigungsmittel (20, 23) zur lösbaren Verbindung mit einem ersten Beschlagteil (9) in Offenstellung des Flügels (2) und eine die Position des zweiten, gegenüberliegend anzuordnenden Beschlagteils (10) kennzeichnende Maßkante (15, 16, 24, 25) in Schließstellung des Flügels (2) hat, **dadurch gekennzeichnet, dass** die Maßkante (15, 16) auf einem von dem Befestigungsmittel (20) abgewinkelten Steg (17, 18) angeordnet ist.

2. Vorrichtung nach Anspruch 1, **dadurch gekennzeichnet, dass** die Befestigungsmittel (20, 23) Klemmbacken oder Rasthaken (21, 28) zur Verbindung mit dem ersten Beschlagteil (9) aufweisen.

3. Vorrichtung nach Anspruch 1 oder 2, **dadurch gekennzeichnet, dass** die Befestigungsmittel (20, 23) gabelförmig zur Umgreifung eines Schließzapfens (13) eines Verschlusses (6) des Treibstangenbeschlages (3) ausgebildet sind.

4. Vorrichtung nach Anspruch 3, **dadurch gekennzeichnet, dass** die gabelförmig gestalteten Befestigungsmittel (20, 23) nach innen weisende Nasen als Rasthaken (21, 28) aufweisen.

5. Vorrichtung nach Anspruch 1, **dadurch gekennzeichnet, dass** der die Maßkante (15, 16) aufweisende Steg (17, 18) einen Flügelüberschlag (7) des Flügels (2) überragende Abmessungen aufweist.

6. Vorrichtung nach einem der Ansprüche 1 bis 5, **dadurch gekennzeichnet, dass** die Maßkante (24, 25) in eine Auflaufkante (26, 27) zur Ausrichtung des zweiten Beschlagteils (10) übergeht.

7. Vorrichtung nach einem der Ansprüche 1 bis 6, **dadurch gekennzeichnet, dass** die Positionierhilfe (8, 22) spiegelbildlich für rechts- und linksanschlagende Flügel (2) gestaltet ist.

8. Vorrichtung nach einem der Ansprüche 1 bis 7, **dadurch gekennzeichnet, dass** die Positionierhilfe (8, 22) an der Maßkante (15, 16, 24, 25) Markierungen aufweist.

9. Vorrichtung nach einem der Ansprüche 1 bis 8, **dadurch gekennzeichnet, dass** die Positionierhilfe (8, 22) eine Anschlagkante (19, 29) zur Abstützung an einem Flügelüberschlag (7) des Flügels (2) hat.

## Claims

1. Apparatus for aligning fitting parts (9, 10) facing each other of an espagnolette fitting (3) on a casement (2) and a frame (1) of a window, a French window or the like, wherein the casement (2) may be moved from an open position separated from the frame (1) to a closed position in a frame (1), with a positioning aid (8, 22) articulated to one of the fitting parts (9, 10) and marking the position of the other of the fitting parts (10, 9), wherein the positioning aid (8, 22) comprises fastening means (20, 23) for detachable connection to a first fitting part (9) in the open position of the casement (2) and a measuring edge (15, 16, 24, 25) determining the position of the opposing second fitting part (10) in the closed position of the casement (2), **characterized in that** the measuring edge (15, 16) is arranged on a web (17, 18) angled with respect to the fastening means (20).

2. Apparatus according to claim 1, **characterized in that** the fastening means (20, 23) comprise clamping jaws or latching hooks (21, 28) for connection to the first fitting part (9).

3. Apparatus according to claim 1 or 2, **characterized in that** the fastening means (20, 23) are fork-shaped to encompass a locking pin (13) of a closure (6) of the espagnolette fitting (3).

4. Apparatus according to claim 3, **characterized in that** the fork-shaped fastening means (20, 23) comprise inwardly facing lugs as latching hooks (21, 28).

5. Apparatus according to claim 1, **characterized in that** the web (17, 18) comprising the measuring edge (15, 16) has a casement flap (7) of greater dimensions than the casement (2).

6. Apparatus according to one of the claims 1 to 5, **characterized in that** the measuring edge (24, 25) merges into a guide edge (26, 27) for alignment of the second fitting part (10).

7. Apparatus according to one of the claims 1 to 6, **characterized in that** the positioning aid (8, 22) is designed in mirror image for right and left sliding casements (2).

8. Apparatus according to one of the claims 1 to 7, **characterized in that** the positioning aid (8, 22) has markings on the measuring edge (15, 16, 24, 25).

9. Apparatus according to one of the claims 1 to 8, **characterized in that** the positioning aid (8, 22) has a stop edge (19, 29) for support on a casement flap (7) of the casement (2).

## Revendications

1. Dispositif d'orientation de parties de ferrures (9, 10) à disposer les unes en faces des autres d'une crémone (3) sur un battant (2) et un cadre (1) d'une fenêtre, d'une porte-fenêtre ou autre, dans lequel le battant (2) est mobile d'une position ouverte séparée du cadre (1) vers une position fermée se trouvant dans le cadre (1), avec une aide au positionnement (8, 22) articulée avec les parties de ferrures (9, 10) et marquant la position de l'autre des parties de ferrures (10, 9), l'aide au positionnement (8, 22) comprenant des moyens de fixation (20, 23) pour une liaison amovible avec une première partie de ferrure (9) dans la position ouverte du battant (2) et une arête de référence (15, 16, 24, 25) identifiant la position de la deuxième partie de ferrure (10) à disposer en face, dans la position fermée du battant (2), **caractérisé en ce que** l'arête de référence (15, 16) est disposée sur une nervure (17, 18) présentant un angle par rapport au moyen de fixation (20).

2. Dispositif selon la revendication 1, **caractérisé en ce que** les moyens de fixation (20, 23) comprennent des mâchoires de serrage ou des crochets d'encliquetage (21, 28) pour la liaison avec la première partie de ferrure (9).

3. Dispositif selon la revendication 1 ou 2, **caractérisé en ce que** les moyens de fixation (20, 23) sont conçus sous la forme de fourches pour entourer un pivot de fermeture (13) d'une fermeture (6) de la crémone (3).

4. Dispositif selon la revendication 3, **caractérisé en ce que** les moyens de fixation (20, 23) conçus sous la forme de fourches comprennent des embouts orientés vers l'intérieur en tant que crochets d'encliquetage (21, 28).

5. Dispositif selon la revendication 4, **caractérisé en ce que** la nervure (17, 18) comprenant l'arête de référence (15, 16) présente des dimensions dépassant d'un rebord (7) du battant (2).

6. Dispositif selon l'une des revendications 1 à 5, **caractérisé en ce que** l'arête de référence (24, 25) présente une transition vers une arête de guidage (26, 27) pour l'alignement de la deuxième partie de ferrure (10).

7. Dispositif selon l'une des revendications 1 à 6, **caractérisé en ce que** l'aide au positionnement (8, 22) est conçue en symétrie miroir pour les battants droit et gauche (2).

8. Dispositif selon l'une des revendications 1 à 7, **caractérisé en ce que** l'aide au positionnement (8, 22) comprend des marquages sur l'arête de référence (15, 16, 24, 25).

9. Dispositif selon l'une des revendications 1 à 8, **caractérisé en ce que** l'aide au positionnement (8, 22) comprend une arête de butée (19, 29) pour l'appui contre un rebord (7) du battant (2).
